# EUROPÄISCHE PATENTANMELDUNG

(11) **EP 0 311 123 A2**
(43) Veröffentlichungstag der Anmeldung: **12.04.1989**
(21) Anmeldenummer: 88116696.1
(22) Anmeldetag: 07.10.1988
(51) Int. Cl.: F41J 1/12

(54) **Geschossfangrahmen**

(30) Priorität: 07.10.1987 DE 3733926
(71) Anmelder: Wojcinski, Allan Stefan, Dipl.-Ing., D-40547 Düsseldorf (DE)
(72) Erfinder: Wojcinski, Allan Stefan, Dipl.-Ing., D-4000 Düsseldorf 11 (DE); Hansen, Jürgen M., D-4000 Düsseldorf 11 (DE)
(74) Vertreter: von Puttkamer, Nikolaus, Dipl.-Ing. Patentanwälte Haft, von Puttkamer Berngruber, Czybulka

(57) **Zusammenfassung**

Die Erfindung betrifft einen Geschoßfangrahmen für die Geschoßfanglamellen (14) eines Geschoßfanges. In einer Halteeinrichtung (2) sind voneinander beabstandete Schlitze (3) angeordnet und so bemessen, daß in sie die Geschoßfanglamellen (14) einsetzbar sind. Die Halteeinrichtung (2) ist durch Befestigungseinrichtungen (11, 12) derart an einer Decke oder dergl. einer Schießanlage oder an einem Ständerrahmen befestigbar, daß die in die Schlitze (3) eingesetzten Geschoßfanglamellen (14) von der Halteeinrichtung (2) herabhängen.

## Beschreibung

Die Erfindung betrifft einen Geschoßfangrahmen nach dem Oberbegriff des Patentanspruches 1.

Aus der DE-PS 31 31 228 geht ein Geschoßfang hervor, bei dem hinter einer Zielfläche eine Lamellenreihe mit aus einem Hartgummimaterial bestehenden Lamellen derart angeordnet ist, daß die einzelnen voneinander beabstandeten und parallel zueinander ausgerichteten Lamellen der Lamellenreihe unter einem Winkel zur Zielfläche verlaufen.

Die Aufgabe der Erfindung besteht darin, einen Geschoßfangrahmen für einen derartigen Geschoßfang zu schaffen, durch den eine einfache und unproblematische Installation des Geschoßfanges in einer Schießanlage sowie eine einfache Wartung des Geschoßfanges ermöglicht werden.

Diese Aufgabe wird durch einen Geschoßfangrahmen der eingangs genannten Art gelöst, der durch die in dem kennzeichnenden Teil des Patentanspruches 1 angegebenen Merkmale gekennzeichnet ist.

Der wesentliche Vorteil der Erfindung besteht darin, daß die bei der Installation des Geschoßfanges und die bei dessen Wartung anfallenden Handgriffe infolge der Vorsehung des die einzelnen Lamellen haltenden, erfindungsgemaßen Geschoßfangrahmens äußerst schnell und einfach ausgeführt werden können. Dadurch können erhebliche Kosten eingespart werden. Beispielweise ist es bei der Wartung eines mit dem erfindungsgemäßen Geschoßfangrahmens ausgerüsteten Geschoßfanges lediglich erforderlich, die im Geschoßfangrahmen hängenden Lamellen, die ausgetauscht werden sollen, leicht anzuheben, die entsprechenden Haltebolzen aus den über die Oberseite des Geschoßfangrahmens hinausragenden Kantenbereichen der Lamellen herauszuziehen, und die Lamellen nach unten aus dem Geschoßfangrahmen zu entnehmen. Das Einsetzen der neuen Lamellen erfolgt ebenso einfach dadurch, daß die neuen Lamellen von unten in den erfindungsgemäßen Geschoßfangrahmen eingeschoben werden, daß die Haltebolzen in die über den Geschoßfangrahmen nach oben überstehenden Kantenbereiche der Lamellen eingesetzt werden, und daß die Lamellen danach abgesenkt werden, bis die Haltebolzen am Geschoßfangrahmen aufliegen. Vorteilhafterweise können die genannten Handgriffe auch von einer ungeübten Bedienungsperson vorgenommen werden.

Ein weiterer Vorteil der Erfindung besteht darin, daß z.B. auf Sportschießständen, bei denen in Sand geschossen wird, durch einfaches Anbringen von Geschoßfängen nur hinter den Zielscheiben erreicht werden kann, daß die Geschosse hinter den Zielscheiben und vor Eindringen in den Sand abgefangen werden können. Auf diese Weise kann eine Verunreinigung des Sandes durch Bleipartikel bzw. Bleistaub verhindert werden. Es können somit aufwendige Verfahren zur Reinigung des Sandes entfallen.

Bei bestehenden Geschoßfängen werden dann, wenn zu Übungszwecken auf stehende Ziele vor einem Geschoßfang geschossen wird, die hinter den stehenden Zielen befindlichen Gummilamellen oder Gummiplatten etc. schnell durchschossen, so daß diese Lamellen bzw. Platten schnell ausgewechselt werden müssen. Durch zusätzliches einfaches Anbringen von kleinen Geschoßfängen mit den erfindungsgemäßen Geschoßfangrahmen vor den Lamellen bzw. Platten und hinter den stehenden Zielen, können die Lamellen bzw. Platten vor einem Durchschießen geschützt werden. Dadurch können Kosten gespart werden, weil die Lamellen bzw. Platten relativ selten ausgetauscht werden müssen.

Allgemein ausgedrückt können, unabhängig von der Art bestehender Geschoßfänge nur im Zielbereich vor den bestehenden Geschoßfängen zusätzliche kleine Geschoßfänge mit den erfindungsgemäßen Rahmen zum Schutze der häufig angeschossenen Bereiche der bestehenden Geschoßfänge hinter den Zielflächen vorgesehen werden.

Auf diese Weise kann ein aufwendiger Austausch von Elementen der bestehenden Geschoßfänge vermieden werden. Stattdessen müssen lediglich die zusätzlichen Geschoßfänge in der beschriebenen einfachen Weise installiert und gewartet werden.

Ein weiterer wesentlicher Vorteil besteht darin, daß der erfindungsgemäße Geschoßfangrahmen in einer relativ einfachen und kostengünstigen Weise aus Holz, Gummi oder Kunststoff herstellbar ist. Gemäß einer besonders vorteilhaften Weiterbildung der Erfindung kann der Geschoßfangrahmen aus wenigstens drei Einzelkomponenten, nämlich einer mitteleren Komponente und zwei Außenkomponenten, zusammengesetzt werden, wobei die beiden Außenkomponenten in ein und derselben Form durch eine Spritzoperation aus Kunststoff hergestellt werden konnen. Dadurch können die Herstellungskosten wesentlich verringert werden. Durch die Vorsehung mehrerer, mittlerer Kompo nenten, die ebenfalls in ein und derselben Form aus Kunststoff durch eine Spritzoperation herstellbar sind, kann die Breite des Geschoßfanges bzw. des Geschoßfangrahmens beliebig groß gestaltet werden.

Weitere vorteilhafte Ausgestaltungen gehen aus den Unteransprüchen hervor.

Im folgenden werden die Erfindung und deren Ausgestaltungen im Zusammenhang mit den Figuren näher erläutert. Es zeigt:
Fig. 1 bis 3 eine erste Ausführungsform des vorliegenden Geschoßfangrahmens;
Fig. 4 bis 6 verschiedene Ansichten eines zusammengesetzten Geschoßfangrahmens gemäß einer zweiten Ausführungsform;
Fig. 7 bis 10 verschiedene Ansichten einer mittleren Komponente eines vorliegenden Geschoßfangrahmens gemäß Fig. 4;
Fig. 11 bis 13 verschiedene Ansichten einer Außenkomponente eines vorliegenden Geschoßfangrahmens gemäß Fig. 4; und
Fig. 14 und 15 Schnitte entlang der Linien XIV - XIV bzw. XV - XV der Fig. 7 bzw. 11.
Fig. 16 bis 26 weitere Ausgestaltungen der Erfindung.

In der Fig. 1 ist eine erste Ausführungsform des vorliegenden Geschoßfangrahmens allgemein mit 1 bezeichnet. Dieser Geschoßfangrahmen 1 besteht im wesentlichen aus einer Halteeinrichtung in der From einer Platte 2 oder dergl., in der parallel zueinander verlaufende Schlitze 3 angeordnet sind. Die Schlitze 3 weisen eine vorbestimmte Breite 5 auf und sind durch vorgegebene Abstände 4 voneinander getrennt. Die Breiten 5 der Schlitze 3 hängen von den Dicken der einzubringenden Lamellen 14 ab. Diese Dicken hängen wiederum von den Kalibern der verwendeten Waffen ab. Die Dicken von Gummimateriallamellen betragen beispielsweis 10 mm oder 20 bis 24 mm. Die Lamellen können zur Abstimmung auf größere Kaliber auch aus mehreren Einzellamellen zusammengesetzt werden. Zum Einbau in einen Geschoßfang wird die Platte 2 in eine horizontale Lage gebracht und so ausgerichtet, daß ihre vordere Längskante 6 parallel zur Zielfläche (nicht dargestellt) verläuft. Im derart ausgerichteten Zustand der Platte 2 sind die Schlitze 3 schräg zur Zielfläche angeordnet. Beispielsweise weisen die Längsrichtungen der Schlitze 3 einen Winkel α zur Zielfläche auf, der vorzugsweise etwa 60° beträgt.

Die Platte 2 kann einstückig oder aus mehreren zusammengebauten Einzelteilen bestehen. Besonders vorteilhaft wird die Platte 2 einstückig aus einem Kunststoffmaterial durch eine Spritzoperation hergestellt. Es ist jedoch auch denkbar, die Platte 2 beispielsweise aus Holz oder Gummimaterial einstückig herzustellen oder aus einzelnen Holz- oder Kunststoffteilen zusammenzusetzen.

An den Kanten 6 bis 9 der Platte 2 ist vorzugsweise ein Versteifungsrahmen 10 befestigt, der die Platte 2 umgibt. Dieser Versteifungsrahmen 10 kann im Falle der Herstellung aus Kunststoff einstückig mit der Platte 2 in ein und derselben Form gespritzt werden. An den Außenflächen des Versteifungsrahmens 10 sind Befestigungseinrichtungen 11 angeordnet, die eine Befestigung des Geschoßfangrahmens 1 in einem Geschoßfang derart ermöglichen, daß die Platte 2 und die Schlitze 3 die zuvor geschilderten Lagen einnehmen. Vorzugsweise sind entlang einer Kante 6 bis 9 jeweils mehrere Befestigungseinrichtungen 11 gleichmäßig verteilt. Vorzugsweise bestehen die Befestigungseinrichtungen 11 in der aus der Fig. 2 ersichtlichen Weise jeweils aus nach unten geöffnete hakenförmigen Elementen, die zur Befestigung des Geschoßfangrahmens 1 in geeignete Trägerelemente eines Ständerrahmens oder in von der Decke herabhängende Gummimaterialstreifen 12 (Fig. 2) eingehängt werden. Die Befestigungseinrichtungen 11 werden vorzugsweise einstückig mit dem Rahmen 10 in einer Form gespritzt. Es ist auch denkbar, den Rahmen 10 wegzulassen und die Befestigungselemente 11 direkt an der Platte 2 anzuordnen.

Bei der Herstellung der Platte 2, gegebenenfalls des Rahmens 10 und gegebenenfalls der Befestigungseinrichtungen 11 aus Kunststoff, beispielsweise aus Polyurethan, kann, um das Herstellungsverfahren möglichst billig und wenig aufwendig zu gestalten, der vorliegende Geschoßfangrahmen 1 zweckmäßigerweise aus mehreren Einzelkomponenten zusammengesetzt werden. Dabei weist jeder Geschoßfangrahmen 1 wenigsten eine mittlere Komponente 13' bzw. 13" und zwei Außenkomponenten 14' bzw. 14" auf. Es ist von besonderer Bedeutung, daß die Außenkomponenten 14' bzw. 14" , von denen jeweils eine an eine Seite der mittleren Komponente 13' bzw. 13" angesetzt wird, dieselbe Form aufweisen und daher in ein und derselben Spritzform durch dieselben Spritzoperationen hergestellt werden können. Es ist ohne weiteres auch denkbar, zwischen zwei Außenkomponenten 14' bzw. 14" mehrere mittlere Komponenten 13' bzw. 13" anzuordnen. Vorzugsweise werden die mittleren Komponenten 13' und die Außenkomponenten 14' entlang einer Linie B-B aneinander gesetzt, die entlang der Mitte eines Schlitzes 3 verläuft. Die Komponenten können mit beliebig ausgebildeten Verbindungseinrichtungen 20 aneinander befestigt werden. In der dargestellten Weise können die Linien A-A, an denen die Komponenten 13" und 14" aneinandergesetzt werden auch senkrecht zur Vorderwand 6 verlaufen.

Aus der Fig. 2, die einen Schnitt entlang der Linie II-II zeigt, geht die Art und Weise hervor, in der die einzelnen Lamellen 14 in die Schlitze 3 eingebracht und am Geschoßfangrahmen 1 befestigt werden. Jede Lamelle 14 weist die Form einer Platte auf, deren Dicke etwas kleiner ist als die Breite eines entsprechenden Schlitzes 3 und deren Länge etwas kleiner ist als die Länge des jeweiligen Schlitzes 3. Auf diese Weise wird sichergestellt, daß die Lamellen 14 leicht in die entsprechenden Schlitze 3 eingeführt werden können. Wie dies besonders gut aus Fig. 1 und Fig. 3 ersichtlich ist, sind im oberen Endbereich jeder Lamelle 14 voneinander beabstandete Löcher 16 vorgesehen, die parallel zur Endkante 17 der Lamelle 14 angeordnet sind. In jedes Loch 16 ist ein Zapfen bzw. Bolzen 15 derart einsteckbar, daß seine Enden an beiden Seiten der Lamelle 14 überstehen. Dabei ist die Länge jedes Bolzens 15 so bemessen, daß sie größer ist als die Breite jedes Schlitzes 3. Auf diese Weise wird sichergestellt, daß jeder Bolzen 15 mit seinen Endbereichen auf den oberen Randbereichen der Schlitze 3 aufliegen kann, so daß die Lamellen 14 im Geschoßfangrahmen 1 gehalten werden. Vorzugsweise wird eine Lamelle 13 dadurch in den Geschoßfangrahmen 1 eingesetzt, daß sie von unten in den jeweiligen Schlitz 3 so weit eingeführt wird, daß ihr oberer Endbereich an der Oberseite des Geschoßfangrahmens 1 über den Schlitz 3 hinausragt. Zur Befestigung der Lamellen 14 werden in die Löcher 16 des überstehenden Endbereiches Bolzen 15 eingeführt. Danach wird die Lamelle 14 so weit abgesenkt, bis die Endbereiche der Bolzen 15 auf den Randbereichen des entsprechenden Schlitzes 3 aufliegen.

Zweckmäßigerweise weisen die aus Fig. 2 erkennbaren Materialstreifen 12, die die Platte 2 halten und mit ihren einen Enden an der Decke oder dergl. einer Schießanlage befestigt sind, im Bereich ihrer anderen Enden Löcher 21 auf, in die die Befestigungselemente 11 eingehängt werden. Wenn es sich bei diesen Befestigungselementen 11 um die dargestellten, nach unten geöffneten hakenförmigen Elemente handelt, weisen die Löcher 21 vorzugsweise die Form von Langlöchern oder Schlüssellöchern auf, durch die beim Einsetzen die hakenförmigen Elemente 11 hindurchgeführt werden können. Es wird darauf hingewiesen, daß auch beliebige andere Befestigungselemente 11 vorgesehen werden können. Bei den Streifen 12 kann es sich auch um nach oben ragende Teile eines am Boden der Schießanlage stehenden Ständerrahmens oder dergl. handeln.

Zur Verbindung der einzelnen Komponenten 13', 14' bzw. 13", 14" miteinander können beliebige Verbindungseinrichtungen, beispielsweise Gewindebolzen und Muttern verwendet werden. Im folgenden werden bevorzugte Verbindungseinrichtungen 20 erläutert, die eine besonders einfache, schnelle und stabile Verbindung der Komponenten ermöglichen.

In der aus den Fig. 7, 11, 16 und 17 dargestellten Weise bestehen die Verbindungsvorrichtungen 20 vorzugsweise wenigstens aus einem in Querrichtung federnden Sperrteil 22 mit einer Einrastnase 24 und einer entsprechenden Aufnahmetasche 23 mit einem Rastloch 25 für die Einrastnase 24. Das Sperrteil 22 ist in einer beliebigen Weise an einer Fläche einer Komponente 13', 14' bzw. 13", 14" über diese Fläche hinausragend vorgesehen, während die Einrasttasche 23 im entsprechenden Bereich der benachbarten Komponente vorgesehen ist. Dabei befinden sich das Sperrteil 22 und die Aufnahmetasche 23 jeweils im Bereich einer Außenkante 6, 8 der entsprechenden Komponente derart, daß beim Aneinanderfügen zweier Komponenten jeweils ein Sperrteil 22 einer Komponente in eine Aufnahmetasche 23 der benachbarten Komponente so eingreift, daß die nach einer Seite des Sperrteiles 22 vorstehende Einrastnase 24 in ein Rastloch 25 einrastet, das sich in einer entsprechenden Innenfläche der entsprechenden Aufnahmetasche 23 befindet. Jedes Sperrteil 22 besteht vorzugsweise aus einem Block, der durch einen Schlitz 26 in zwei Teile 27, 28 geteilt ist, der in der Längsrichtung des Sperrteiles 22 verläuft. Durch die Vorsehung des Schlitzes 26 wird erreicht, daß der eine Teil 24 des Blockes unter Verengung des Schlitzes 26 gegen den anderen Teil 27 des Blockes beim Einschieben des Sperrteiles 22 in eine entsprechende Aufnahmetasche 23 federnd gedrückt wird. Dadurch wird es ermöglicht, daß die Einrastnase 24, die an einem Teil 28 angeordnet ist, federnd in die entsprechende Aufnahmetasche 23 eingeführt werden kann und schließlich in dem Einrastloch 25 zur Verriegelung nach außen federt. Um das Einführen der Einrastnase 24 in die Aufnahmetasche zu erleichtern, weist die Einrastnase 24 zweckmäßigerweise eine Einfahrschräge 29 auf. Um eine möglist stabile Verbindung der Komponenten zu erreichen, sind vorzugsweise oberhalb eines Sperrgliedes 22 eine Vertiefung 30 bzw. ein zur Vertiefung 30 komplementärer Vorsprung 31 und oberhalb einer Aufnahmetasche 23 ein Vorsprung 31 oder eine dazu komplementäre Vertiefung 30 vorgesehen, wobei beim Zusammenschieben benachbarter Komponenten jeweils ein Vorsprung 31 in eine entsprechende Vertiefung 31 eingeführt wird.

Eine besondere Steifigkeit der Platte 2 ist bei gleichzeitiger Materialeinsparung erreichbar, wenn die Abstandsteile zwischen zwei Schlitzen 3 in der aus der Fig. 15 ersichtlichen Weise so ausgebildet sind, daß sie jeweils einen U-förmigen Querschnitt mit zwei voneinander beabstandeten Außenwänden und einer diese verbindenden oberen Querwand aufweisen.

Gemäß Fig. 20 kann der vorliegende Geschoßfangrahmen insbesondere dann, wenn er aus Holz oder Kunststoff hergestellt wird, aus einzelnen Leisten 40 zusammengebaut werden, die zur Bildung der Platte 2 mit den Schlitzen 3 voneinander beabstandet und parallel zueinander auf einem Rahmen 41 befestigt, beispielsweise verschraubt, werden. Der Rahmen 41 kann ebenfalls aus Holz oder Kunststoff bestehen,.

Um ein Verrutschen der Bolzen 15 in ihrer Langsrichtung zu vermeiden, können die Bolzen 15 gemäß Fig. 21 mit Kragen bzw. Flanschen 45 versehen werden, die beim Einsetzen der Lamellen 14 in den Raum zwischen einer Seitenwand eines Schlitzes 13 und der gegenüberliegenden Seite der entsprechenden Lamelle 14 eingesetzt werden. Bei einer Verschiebung des Bolzens 15 in der einen oder anderen Richtung schlägt dann der Flansch 46 an einer der genannten Seiten des Schlitzes 3 oder der Lamelle 14 an. Um das Einführen des Flansches 45 in den genannten Raum zu erleichtern, kann dieser an seinem Umfang spitz zulaufen (Bezugszeichen 46).

Im Zusammenhang mit Fig. 22 wird nun eine weitere Ausführungsform des vorliegenden Geschoßfangrahmens erläutert, bei dem die Platte 2 aus Gummimaterial besteht. Da eine derartige Gummiplatte relativ flexibel ist, sind streifenförmige Tragelemente 60 vorgesehen, die vorzugsweise ebenfalls aus Gummimaterial bestehen und unterhalb von Abstandsbereichen zwischen zwei Schlitzen 3 derart angeordnet sind, daß sie die Platte 2 etwa horizontal halten. Die Enden der Tragelemente 60 stehen in der dargestellten Weise über die entsprechenden Kanten der Platte 2 über. An den überstehenden Endbereichen sind die einen Enden von Halteelementen 61 befestigt, deren andere Enden an der Decke oder dergl. der Schießanlage befestigt sind. In der aus der Fig. 23 ersichtlichen Weise sind in den genannten einen Enden der vorzugsweise aus Gummi bestehenden streifenartigen Halteelemente 61 Öffnungen 62 vorgesehen, durch die die überstehenden Endbereiche der Tragelemente 60 geführt sind. Um zu gewährleisten, daß die uberstehenden Endbereiche der Tragelemente 60 aus den Öffnungen 62 heraustreten können, sind ihre freien Enden vorzugsweise derart gebogen, daß sie den Rand der Öffnungen 62 übergreifen.

Gemäß Fig. 24 kann die Platte 2' auch so ausgebildet sein, daß sie aus einer oberen Teilplatte 4 oder dergl. und aus unterhalb der Teilplatte 71 befestigten, parallel zueinander verlaufenden Führungsschienen besteht, von denen zwei benachbarte Führungsschienen 71 zwischen sich den Schlitz 3 und oberhalb desselben eine erweiterte Nut 72 bilden, in der die Bolzen 15, die auf der Schulter zwischen dem Schlitz 3 und der Nut 72 aufliegen, geführt werden. In diesem Fall werden Geschoßfanglamellen 14 von einem Ende eines entsprechenden Schlitzes 3 her in den Schlitz 3 eingeschoben, wobei die Bolzen 15 auf der genannten Schulter gleiten. Die Teilplatte 70 und die Führungsschienen 71 können aus Holz, Kunststoff oder einem Gummimaterial bestehen, wie dies bereits im Zusammengang mit den anderen Ausführungsformen beschrieben wurde. Auch bei der Ausführungsform der Fig. 24 kann eine Unterteilung in wenigstens eine mittlere Komponente und zwei Außenkomponenten erfolgen.

Aus den Figuren 25 und 26 geht eine Weiterbildung hervor, bei der die Platte 2' und der sie umgebende Rahmen 10' im wesentlichen symmetrisch zu einer Ebene ausgebildet sind, die durch die Mitte der Platte 2' und parallel zu den Oberflächen derselben verläuft. Der Rahmen 10' steht bei dieser Anordnung nach beiden Seiten senkrecht zur Platte 2' um die gleichen Strecken über. Dies erbringt den Vorteil, daß so ausgebildete, identische Rahmen , die z.B. mit ein und dem selben Spritzwerkzeug hergestellt sind, durch einfaches Umdrehen gemäß Fig. 26 so aneinander anordenbar sind, daß Geschoßfänge mit mehrreihigen Lamellen entstehen, wobei die Lamellenreihen entgegengesetzt schräg zueinander und zur Zielfläche verlaufen.

Gemäß Fig. 25 wird in diesem Fall zweckmäßigerweise eine Befestigungsvorrichtung 11' verwendet, die ebenfalls zur oben genannten Ebene symmetrisch verläuft. Vorzugsweise weisen diese Befestigungsvorrichtungen 11' die Form von durch Stabteile 11" vom Rahmen 10' beabstandeten Kopfteilen 11''' auf, die durch entsprechende Öffnungen von Haltestreifen 12', die vorzugsweise von der Decke herabhängen und aus Gummi bestehen können, geführt werden. Diese Öffnungen können in an sich bekannter Weise in längliche Schlitzen übergehen, die nach der Befestigung die Stabteile 11" aufnehmen. Vorzugsweise werden die Platte 2' mit den Schlitzen 3', der Rahmen 10' und die Befestigungseinrichtungen 11' aus einem Kunststoffmaterial durch eine Spritzguß-Operation hergestellt.

Die Platte 2' der Figuren 25 und 26 kann ebenfalls aus Außen- und wenigstens einer Mittelkomponente bestehen.

Gegebenenfalls kann auch nur die Platte 2' ohne einen sie verstärkenden Rahmen vorgesehen werden, wobei dann die Befestigungseinrichtungen 11' direkt an den Plattenrändern befestigt sind.

Die Befestigungseinrichtungen 11' können auch auf Trägerelementen eines Ständers oder dergleichen in der bereits beschriebenen Weise befestigt bzw. angeordnet werden.

Es ist auch denkbar, kleinere Geschoßfänge mit den vorliegenden Geschoßfangrahmen lediglich hinter Zielscheiben oder dergleichen anzuordnen, so daß sie diejenigen Geschosse abfangen, die die Zielscheiben durchschlagen. In diesem Fall kann hinter den Zielscheiben und den Geschoßfängen eine mit Gummiplatten oder dergleichen verkleidete Betonwand sein, die z.B. unter 90° zur Schußrichtung verläuft. Die Zielscheiben verfehlende Geschosse durchdringen das Gummimaterial vor der Wand. Das Gummimaterial fängt dann an der Wand reflektierte Geschosse, Teile derselben oder Betonteile ab. Diese Anordnung ist relativ billig, da die hinter den Zielscheiben angeordneten Geschoßfänge relativ klein sein können.

## Patentansprüche

1. Geschoßfangrahmen für Geschoßfanglamellen (14) eines Geschoßfanges, dadurch gekennzeichnet, daß in einer Halteinrichtung (2) voneinander beabstandete Schlitze (3) angeordnet und so bemessen sind, daß in sie Geschoßfanglamellen (14) einsetzbar sind, und daß die Halteeinrichtung (2) durch Befestigungseinrichtungen (11, 12) derart an einer Decke oder dergl. einer Schießanlage oder an einem Ständerrahmen befestigbar ist, daß die in die Schlitze (3) eingesetzten Geschoßfanglamellen (14) von der Halteeinrichtung (2) herabhängen.

2) Geschoßfangrahmen nach Anspruch 1, dadurch gekennzeichnet, daß die Halteeinrichtung die Form einer Platte (2) aufweist, in die Schlitze (3) parallel zueinander eingebracht sind.

3) Geschoßfangrahmen nach Anspruch 1 oder 2, dadurch gekennzeichnet, daß die Breite der Schlitze (3) geringfügig größer ist als die Dicke der Geschoßfanglamellen (14).

4) Geschoßfangrahmen nach einem der Ansprüche 1 bis 3, dadurch gekennzeichnet, daß die Geschoßfanglamellen (14) in ihrem oberen Endbereich voneinander beabstandete Löcher (16) aufweisen, in die Bolzen (15) einsetzbar sind, deren Länge größer ist als die Breite der Schlitze (3).

5) Geschoßfangrahmen nach Anspruch 4, dadurch gekennzeichnet, daß die Löcher (16) auf einer Linie der Geschoßfanglamellen (14) angeordnet sind, die parallel zur oberen Endkante der Geschoßfanglamellen (14) verläuft.

6) Geschoßfangrahmen nach Anspruch 4 oder 5, dadurch gekennzeichnet, daß Bolzen (15) jeweils mit einem Flansch (45) versehen sind, der in den Raum zwischen einer Seite einer Geschoßfanglamelle (14) und der gegenüberliegenden Wand des entsprechenden Schlitzes (3) eingreifen kann.

7) Geschoßfangrahmen nach Anspruch 6, dadurch gekennzeichnet, daß der Flansch (45) an seinem äußeren Umfang spitz ausgebildet ist.

8) Geschoßfangrahmen nach einem der Ansprüche 4 bis 7, dadurch gekennzeichnet, daß die Bolzen (15) gegebenenfalls mit den Flanschen (45) aus Kunststoff hergestellt sind.

9) Geschoßfangrahmen nach einem der Ansprüche 4 bis 7, dadurch gekennzeichnet, daß die Bolzen (15) gegebenenfalls mit den Flanschen (45) aus Stahl gefertigt sind.

10) Geschoßfangrahmen nach einem der Ansprüche 2 bis 9, dadurch gekennzeichnet, daß die Platte (2) von einem Rahmen (10) umgeben ist, an dem die Befestigungseinrichtungen (11, 12) angreifen.

11) Geschoßfangrahmen nach einem der Ansprüche 1 bis 10, dadurch gekennzeichnet, daß die Halteeinrichtung aus wenigstens einer mittleren Komponente (13′, 13˝) und zwei gleichen Außenkomponenten (14′, 14˝) besteht, die durch Verbindungseinrichtungen (20) aneinander befestigbar sind.

12) Geschoßfangrahmen nach Anspruch 11, dadurch gekennzeichnet, daß die mittlere Komponente (13′, 13˝) und die Außenkomponenten (14′, 14˝) entlang von Linien aneinandersetzbar sind, die parallel zu den Schlitzen (3) verlaufen.

13) Geschoßfangrahmen nach Anspruch 12, dadurch gekennzeichnet, daß die Linien durch Schlitze (3) verlaufen.

14) Geschoßfangrahmen nach einem der Ansprüche 11 bis 13, dadurch gekennzeichnet, daß die Verbindungseinrichtungen im Bereich des Randes der Halteeinrichtungen (2) oder im Rahmen (10) vorgesehen sind.

15) Geschoßfangrahmen nach einem der Ansprüche 11 bis 14, dadurch gekennzeichnet, daß als Verbindungseinrichtungen (20) Bolzen und Bolzenmuttern vorgesehen sind.

16) Geschoßfangrahmen nach einem der Ansprüche 11 bis 14, dadurch gekennzeichnet, daß die Verbindungseinrichtungen jeweils aus einem in Querrichtung federnden Sperrteil (22) mit einer Einrastnase (24), das an einer Komponente angeordnet ist, und einer Aufnahmetasche (23) und einem Einrastloch (25) für die Einrastnase (24) bestehen, die an der benachbarten Komponente vorgesehen ist.

17) Geschoßfangrahmen nach Anspruch 16, dadurch gekennzeichnet, daß die Verbindungseinrichtungen über oder unter dem Sperrteil (22) bzw. der Aufnahmetasche (23) einen Vorsprung (31) bzw. eine dazu komplementäre Vertiefung (30) aufweisen, die beim Zusammensetzen zweier Komponenten ineinandergreifen.

18) Geschoßfangrahmen nach einem der Ansprüche 11 bis 17, dadurch gekennzeichnet, daß die mittlere Komponenten (13′, 13˝) und die Außenkomponenten (14′, 14˝) und gegebenenfalls die daran ausgebildeten Verbindungseinrichtungen aus Kunststoff bestehen.

19) Geschoßfangrahmen nach Anspruch 17, dadurch gekennzeichnet, daß die Außenkomponenten (14′, 14˝) dieselbe Form aufweisen und in ein und derselben Spritzform herstellbar sind,.

20) Geschoßfangrahmen nach Anspruch 17 oder 18, dadurch gekennzeichnet, daß mehrere mittlere Komponenten (14′, 14˝) dieselbe Form aufweisen und in ein und derselben Spritzform herstellbar sind.

21) Geschoßfangrahmen nach einem der Ansprüche 2 bis 20, dadurch gekennzeichnet, daß die Platte (2) aus Holz, Kunststoff oder einem Gummimaterial besteht.

22) Geschoßfangrahmen nach Anspruch 21, dadurch gekennzeichnet, daß die Platte (2) aus einzelnen Teilen zusammengesetzt ist.

23) Geschoßfangrahmen nach einem der Ansprüche 1 bis 22, dadurch gekennzeichnet, daß die Befestigungseinrichtungen (11, 12) jeweils ein nach unten weisendes hakenförmiges Element (11) aufeisen, das in ein Loch (21) eines an der Decke oder dergl. einer Schießanlage befestigten Materialstreifens (12) einhängbar ist.

24) Geschoßfangrahmen nach Anspruch 23, dadurch gekennzeichnet, daß der Materialsteifen (12) aus einem Gummimaterial besteht.

25) Geschoßfangrahmen nach einem der Ansprüche 1 bis 22, dadurch gekennzeichnet, daß die Befestigungseinrichtungen (11, 12) jeweils ein nach unten weisendes hakenförmiges Element (11) aufweisen, das in ein Loch eines nach oben ragenden Teiles eines Ständerrahmens einsetzbar ist.

26) Geschoßfangrahmen nach einem der Ansprüche 2 bis 25, dadurch gekennzeichnet, daß unterhalb der Abstandsbereiche zwischen zwei Schlitzen (3) Tragelemente (60) parallel zu den Schlitzen (3) verlaufen und daß an jeweils einem über die Platte (2) überstehenden Ende eines Tragelementes (60) ein Halteelemnt (61) befestigt ist, dessen freies Ende mit der Decke oder dergl. einer Schießanlage verbunden ist.

27) Geschoßfangrahmen nach Anspruch 26, dadurch gekennzeichnet, daß die freien Enden des Tragelementes (60) durch Öffnungen (62) der Halteelemente (61) verlaufen.

28) Geschoßfangrahmen nach Anspruch 27, dadurch gekennzeichnet, daß die freien Enden des Tragelementes (61) so abgebogen sind, daß sie jeweils den Rand der Öffnung (62) an der Außenseite des Halteelementes (61) übergreifen.

29) Geschoßfangrahmen nach einem der Ansprüche 26 bis 28, dadurch gekennzeichnet, daß die Tragelemente (60) aus einem Gummimaterial bestehen.

30) Geschoßfangrahmen nach einem der Ansprüche 26 bis 29, dadurch gekennzeichnet, dfaß die Halteelemente (61) aus einem Gummimaterial bestehen.

31) Geschoßfangrahmen nach einem der Ansprüche 2 bis 30, dadurch gekennzeichnet, daß die Platte (2) rechteckig ausgebildet ist und daß die Schlitze schräg zu den Längskanten der Platte (2) verlaufen.

32) Geschoßfangrahmen nach Anspruch 31, dadurch gekennzeichnet, daß die Schlitze (3) unter einem Winkel von 60° zu den Längskanten der Platte (2) verlaufen.

33) Geschoßfangrahmen nach einem der Ansprüche 10 bis 32, dadurch gekennzeichnet, daß die Platte (2′) in dem Rahmen (10′) derart angeordnet ist, daß die gebildete Einheit zu der mittig und parallel zu den Plattenoberflächen durch die Platte (2′) verlaufenden Ebene symmetrisch ist.

34) Geschoßfangrahmen nach Anspruch 33, dadurch gekennzeichnet, daß die Befestigungseinrichtungen (11′) symmetrisch zu der Ebene ausgebildet sind.

35) Geschoßfangrahmen nach Anspruch 34, dadurch gekennzeichnet, daß die Befestigungseinrichtungen Kopfteile (11′′′) aufweisen, die durch Stabteile (11˝) von dem Rahmen (10′) getrennt sind.

36) Geschoßfangrahmeneinrichtung mit Geschoßfangrahmen nach einem der Ansprüche 33 bis 35, dadurch gekennzeichnet, daß wenigstens zwei Geschoßfangrahmen derart angeordnet sind, daß sie zwei Reihen aus Geschoßfanglamellen (14) bilden können, die unter verschiedenen gerichteten Winkeln schräg zueinander verlaufen.

37) Geschoßfangrahmeneinrichtung mit wenigstens einem Geschoßfangrahmen nach einem der Ansprüche 1 bis 36, dadurch gekennzeichnet, daß ein mit dem Geschoßfangrahmen gebildeter Geschoßfang nur hinter wenigstens einem Ziel, z.B. in der Form einer Scheibe angeordnet ist, und daß hinter dem Geschoßfangrahmen eine mit Gummimaterial verkleidete, vom Geschoßfangrahmen beabstandete,über dem Geschoßfangrahmen seitlich hinausragende Wand vorgesehen ist.

38) Geschoßfangrahmen nach Anspruch 37, dadurch gekennzeichnet, daß die Wand senkrecht zur Schußrichtung verläuft.
